# EUROPÄISCHE PATENTSCHRIFT

(11) **EP 3 124 691 B1**
(45) Veröffentlichungstag und Bekanntmachung des Hinweises auf die Patenterteilung: **20.03.2019**
(21) Anmeldenummer: 16180718.5
(22) Anmeldetag: 22.07.2016
(51) Int. Cl.: D06N 5/00, E04D 5/02, E04D 5/10, E04D 5/12, E04D 5/14

(54) **VERFAHREN ZUM HERSTELLEN EINER BITUMENBAHN SOWIE BITUMENBAHN**
METHOD FOR PRODUCING A BITUMINOUS SHEET AND BITUMINOUS SHEET
PROCEDE DE PRODUCTION D'UNE BANDE DE BITUME ET BANDE DE BITUME

(30) Priorität: 28.07.2015 AT 506782015
(43) Veröffentlichungstag der Anmeldung: 01.02.2017
(73) Patentinhaber: Büsscher & Hoffmann Gesellschaft m.b.H., 4470 Enns (AT)
(72) Erfinder: Landl, Karl, 4407 Steyr (AT); Haider, Gerald, 4432 Ernsthofen (AT)
(74) Vertreter: Müllner, Martin

(56) Entgegenhaltungen:
- EP-B1- 0 483 274
- WO-A1-91/00945
- DE-U1- 20 005 974
- FR-A1- 2 706 506
- US-A- 4 636 414
- US-A1- 2001 051 252

## Beschreibung

### Technisches Gebiet

Die vorliegende Erfindung betrifft ein Verfahren zum Herstellen einer Bitumenbahn mit einem Träger, der zumindest auf einer Seite mit einer Bitumendeckschicht versehen ist, die mit einem Muster paralleler Rillen und dazwischenliegender Rippen versehen ist. Sie betrifft weiters eine Bitumenbahn mit einem Träger, der zumindest auf einer Seite mit einer Bitumendeckschicht versehen ist, die mit einem Muster paralleler Rillen und dazwischenliegender Rippen versehen ist, wobei die Rippen unmittelbar an die darunter liegende Bitumendeckschicht anschließen

### Stand der Technik

Aus US 2001/051252 A1 ist eine Bitumenbahn bekannt, bei der auf einen Träger auf der Oberseite eine durchgehende Bitumenschicht aufgebracht ist und auf der Unterseite einzelne rechteckige Bitumenstücke aufgebracht sind. Zwischen den Bitumenstücken bleibt der Träger unbeschichtet, sodass dort keine Verklebung erfolgt und somit ein Dampfdruckausgleich möglich ist.

Aus FR 2706506 A1 ist eine Bitumenbahn mit einem Träger bekannt, der auf der Unterseite eine Bitumenschicht aufweist, die mit einer Folie abgedeckt ist. Die Folie weist Öffnungen auf, in deren Bereich zusätzliches Bitumen aufgebracht ist. Beim Verlegen verklebt die Bahn nur im Bereich der Öffnungen der Folie, sodass die Bitumenbahnen nach dem Verlegen relativ unabhängig vom Untergrund bleibt.

Ein Verfahren bzw. eine Bitumenbahn der oben genannten Art ist aus der EP 483274 B bekannt. Die dort beschriebene Bitumenbahn ist wie üblich mit einer Trennfolie versehen, die verhindert, dass die einzelnen Lagen der Bahn miteinander verkleben, solange diese aufgerollt ist. Beim Verlegen wird die Bitumenbahn mit einem Propangasbrenner erhitzt, wodurch einerseits die Trennfolie verbrennt und andererseits die Deckschicht so weich wird, dass sie mit dem Untergrund verklebt. Durch die Rillen soll erreicht werden, dass weniger Energie zum Erhitzen der Bitumenbahnen notwendig ist, was nicht nur eine Energieersparnis zur Folge hat, sondern - bei gegebener Leistung des Propangasbrenners - auch eine höhere Verlegegeschwindigkeit möglich machen soll. Gemäß dieser Schrift können derartige Bitumenbahnen hergestellt werden, indem das Material gekämmt wird, solange es noch heiß und viskos ist. Der Abstand der Rillen beträgt maximal 10 mm, vorzugsweise zwischen 1 mm und 5 mm.

Nachteilig bei diesem Verfahren ist, dass das Material der Rippen, welches zwischen den Rillen verbleibt, und das Material der darunter liegenden Schicht zwangsläufig identisch ist. Dadurch lassen sich derartige Bitumenbahnen nur schlecht für bestimmte Zwecke optimieren.

### Kurzbeschreibung der Erfindung

Es ist Aufgabe der vorliegenden Erfindung, diesen Nachteil zu beseitigen und ein Verfahren zu schaffen, mit dessen Hilfe sich Bitumenbahnen für spezielle Zwecke optimieren lassen bzw. preisgünstiger herstellen lassen.

Diese Aufgabe wird gemäß der vorliegenden Erfindung durch ein Verfahren der eingangs genannten Art dadurch gelöst, dass man auf den Träger zunächst eine Schicht Bitumenmasse gleichmäßig aufbringt und dass man danach mit einer Auftragswalze unmittelbar auf die Schicht die Rippen aufbringt. Im Gegensatz zum Stand der Technik, wo die Rippen dadurch gebildet werden, dass man Rillen in die bituminöse Schicht eindrückt, werden erfindungsgemäß die Rippen durch zusätzlich aufgebrachtes Material gebildet. Auf diese Weise ist es möglich, dass sich das Material der Rippen von dem darunter liegenden Material der Bitumendeckschicht unterscheidet.

Die entsprechenden Bitumenbahnen sind somit dadurch gekennzeichnet, dass das Material der Rippen sich von dem Material der darunter liegenden Bitumendeckschicht unterscheidet.

Besonders vorteilhaft lässt sich die vorliegende Erfindung bei selbstklebenden Bitumenbahnen anwenden. Selbstklebende Bitumenbahnen müssen nicht erhitzt werden, sondern verkleben selbstständig, sobald sie auf einen entsprechenden Untergrund aufgelegt werden. Nachteilig bei diesen Bahnen ist der erhöhte Preis, weil das selbstklebende Material teurer als herkömmliche, heiß zu verklebende bituminöse Masse ist.

Durch die vorliegende Erfindung ist es möglich vorzusehen, dass nur das Material der Rippen selbstklebend ist. Die unter den Rippen liegende bituminöse Masse kann aus kostengünstigerem Material bestehen.

Bei einer selbstklebenden Bitumenbahn haben die Rippen den Vorteil, dass die Trennfolie nicht vollflächig anliegt, sondern nur im obersten Bereich der Rippen. Wenn die Trennfolie vollflächig anliegt, so kommt es insbesondere an heißen Tagen oft zu Schwierigkeiten beim Abziehen der Folie, insbesondere dann, wenn dies unterbrochen wird. Dann kann es an heißen Tagen nämlich passieren, dass das weiche Bitumen an der Trennfolie hinaufkriecht, sodass der zum Abziehen der Folie notwendige spitze Winkel nicht mehr erreicht werden kann.

Die Rippen dienen erfindungsgemäß nicht zum Dampfdruckausgleich. Sie können daher relativ dünn sein, d.h. der Abstand der Rippen von Spitze zu Spitze beträgt vorzugsweise nur zwischen 1 mm und 10 mm, besser zwischen 1 mm und 5 mm. Schmale Rippen haben den Vorteil, dass sie nach dem Verlegen verfließen können, sodass letztlich eine vollflächige oder zumindest fast vollflächige Verklebung entstehen kann.

### Kurze Beschreibung der Zeichnungsfiguren

Anhand der beiliegenden Zeichnung wird die vorliegende Erfindung näher erläutert. Die einzige Figur zeigt eine erfindungsgemäße Bitumenbahn im Schnitt.

### Beschreibung der Ausführungsarten

Ein zum Beispiel textiler Träger 11 ist mit bituminösem Material getränkt, sodass sich bituminöses Material 12 oberhalb des Trägers 11 und bituminöses Material 13 unterhalb des Trägers 11 befindet. Dieses bituminöse Material 12, 13 ist herkömmliches, nicht selbstklebendes und somit kostengünstiges Material. Auf dem bituminösen Material 13 unterhalb des Trägers 11 sind Rippen 14 vorgesehen, die aus selbstklebendem bituminösen Material, welches teurer ist, bestehen. Es ist unmittelbar ersichtlich, dass vergleichsweise wenig von dem teuren Material benötigt wird. Dennoch erhält man eine vollwertige selbstklebende Bitumenbahn.

Diese selbstklebende Bitumenbahn ist herkömmlichen selbstklebenden Bitumenbahnen sogar überlegen, weil die notwendige Trennfolie 15 nicht vollflächig aufliegt, sondern die Rippen 14 nur an deren äußersten Bereichen berührt. Die Trennfolie 15 lässt sich daher auch an sehr heißen Tagen, an denen die bituminöse Masse bereits zähflüssig wird, ohne Schwierigkeiten abziehen.

Zwei konkrete Bitumenbahnen haben folgenden Aufbau:

### Beispiel 1:

Gesamtdicke: 5 mm
Träger: Polyestervlies
Deckmasse: SBS-Bitumen (4 mm inkl. Träger)
Rillenmasse: APP-Bitumen (ca. 1 mm)
Oberfläche oben: Schiefer
Oberfläche unten: Abschweißfolie

### Beispiel 2:

Gesamtdicke: 4 mm
Träger: Glasgewebe
Deckmasse: SBS-Bitumen (3 mm inkl. Träger)
Rillenmasse: Selbstklebemasse (ca. 1 mm)
Oberfläche oben: Sand oder Abschweißfolie
Oberfläche unten: Abziehfolie

## Patentansprüche

1. Verfahren zum Herstellen einer Bitumenbahn mit einem Träger (11), der zumindest auf einer Seite mit einer Bitumendeckschicht versehen ist, die mit einem Muster paralleler Rillen und dazwischenliegender Rippen (14) versehen ist, **dadurch gekennzeichnet, dass** man auf den Träger (11) zunächst eine Schicht (13) Bitumenmasse gleichmäßig aufbringt und dass man danach mit einer Auftragswalze unmittelbar auf die Schicht (13) die Rippen (14) aufbringt.

2. Verfahren nach Anspruch 1, **dadurch gekennzeichnet, dass** sich das Material der Rippen (14) von dem darunter liegenden Material (13) der Bitumendeckschicht unterscheidet.

3. Verfahren nach Anspruch 1 oder 2, **dadurch gekennzeichnet, dass** der Abstand der Rippen (14) von Spitze zu Spitze zwischen 1 mm und 10 mm, vorzugsweise zwischen 1 mm und 5 mm, beträgt.

4. Bitumenbahn mit einem Träger (11), der zumindest auf einer Seite mit einer Bitumendeckschicht versehen ist, die mit einem Muster paralleler Rillen und dazwischenliegender Rippen (14) versehen ist, wobei die Rippen (14) unmittelbar an die darunter liegende Bitumendeckschicht anschließen, **dadurch gekennzeichnet, dass** das Material der Rippen (14) sich von dem Material (13) der darunter liegenden Bitumendeckschicht unterscheidet.

5. Bitumenbahn nach Anspruch 4, **dadurch gekennzeichnet, dass** nur das Material der Rippen (14) selbstklebend ist.

6. Bitumenbahn nach Anspruch 4 oder 5, **dadurch gekennzeichnet, dass** der Abstand der Rippen (14) von Spitze zu Spitze zwischen 1 mm und 10 mm, vorzugsweise zwischen 1 mm und 5 mm, beträgt.

## Claims

1. Method for producing a bituminous sheet including a carrier (11) provided at least on one side with a bituminous covering layer which is provided with a pattern of parallel grooves, and interposed ribs (14), **characterized in that** firstly a layer (13) of bituminous mass is supplied to the carrier (11) uniformly, and afterwards the ribs (14) are supplied with an application roller directly to the layer (13).

2. Method according to claim 1, **characterized in that** the material of the ribs (14) is different from the underlying material (13) of the bituminous covering layer.

3. Method according to claim 1 or 2, **characterized in that** the distance of the ribs (14) from tip to tip is between 1 mm and 10 mm, preferably between 1 mm and 5 mm.

4. Bituminous sheet including a carrier (11) provided at least on one side with a bituminous covering layer which is provided with a pattern of parallel grooves and interposed ribs (14), said ribs (14) directly joining the underlying bituminous covering layer, **characterized in that** the material of the ribs (14) is different from the material (13) of the underlying bituminous covering layer.

5. Bituminous sheet according to Claim 4, **characterised in that** only the material of the ribs (14) is self-adhesive.

6. Bituminous sheet according to claim 4 or 5, **characterised in that** the distance of the ribs (14) from tip to tip is between 1 mm and 10 mm, preferably between 1 mm and 5 mm.

## Revendications

1. Procédé de fabrication d'une bande bitumineuse comportant un support (11) dont au moins une face est pourvue d'un couche de couverture en bitume laquelle présente un motif constitué de rainures parallèles disposées en alternance avec des nervures (14), **caractérisé en ce que** l'on applique d'abord une couche (13) de masse bitumineuse régulièrement sur ledit support (11) pour suite appliquer, au moyen d'un rouleau applicateur, les nervures (13) directement sur la couche (13).

2. Procédé selon la revendication 1, **caractérisé en ce que** le matériau des nervures (14) est différent du matériau (13) sous-jacent de la couche de couverture en bitume.

3. Procédé selon les revendications 1 ou 2, **caractérisé en ce que,** d'un sommet au sommet suivant, les nervures (14) sont espacées de 1 mm à 10 mm, préférentiellement de 1 mm à 5 mm.

4. Bande bitumineuse comportant un support (11) dont au moins une face est pourvue d'une couche de couverture en bitume laquelle présente un motif constitué de rainures parallèles disposées en alternance avec des nervures (14), les nervures (14) étant situées directement dans la couche de couverture en bitume sous-jacente, **caractérisée en ce qu**e le matériau des nervures (14) est différent du matériau de la couche de couverture en bitume sous-jacente.

5. Bande bitumineuse selon la revendication 4, **caractérisée en ce que** seul le matériau des nervures (14) est auto-adhésif.

6. Bande bitumineuse selon les revendications 4 ou 5, **caractérisée en ce que,** d'un sommet au sommet suivant, les nervures (14) sont espacées de 1 mm à 10 mm, préférentiellement de 1 mm à 5 mm.
